# EUROPÄISCHE PATENTSCHRIFT

(11) **EP 0 894 327 B1**
(45) Veröffentlichungstag und Bekanntmachung des Hinweises auf die Patenterteilung: **15.09.1999**
(21) Anmeldenummer: 97920583.8
(22) Anmeldetag: 03.04.1997
(51) Int. Cl.: H01H 50/02

(54) **ELEKTROMAGNETISCHES RELAIS**
ELECTROMAGNETIC RELAY
RELAIS ELECTROMAGNETIQUE

(30) Priorität: 17.04.1996 DE 19615185
(43) Veröffentlichungstag der Anmeldung: 03.02.1999
(73) Patentinhaber: SIEMENS AKTIENGESELLSCHAFT, 80333 München (DE)
(72) Erfinder: DITTMANN, Michael, D-12207 Berlin (DE); HEINRICH,Jens, 13629 Berlin (DE); STADLER, Heinz, D-81249 München (DE)
(86) Internationale Anmeldenummer: DE9700686
(87) Internationale Veröffentlichungsnummer: WO9739467

(56) Entgegenhaltungen:
- EP-A- 0 581 958
- EP-A- 0 727 803
- DE-A- 4 408 980
- DE-U- 29 521 012
- FR-A- 2 352 469

## Beschreibung

Die Erfindung betrifft ein elektromagnetisches Relais mit
- einem Sockel aus Isolierstoff, der mit seiner Bodenseite eine Grundebene definiert und in dem Träger für Festkontakte sowie Kontakt-Anschlußstifte verankert sind,
- einem über dem Sockel schwenkbar angeordneten Anker,
- einer oberhalb des Ankers angeordneten Spule mit zur
- Grundebene paralleler Achse,
- einem in der Spule axial angeordneten Kern mit an beiden Enden senkrecht zur Grundebene nach unten gerichteten Jochen, die mit dem Anker Arbeitsluftspalte bilden, und
- einer mit dem Anker verbundenen Kontaktfederanordnung, die entsprechend der Ankerbewegung mit den Festkontakten des Sockels zusammenwirkt.

Ein Relais der eingangs genannten Art ist in der WO 94/22156 beschrieben. Dort ist auf den Sockel unmittelbar ein Spulenkörper aufgesetzt, der zusätzlich zu der Spulenwicklung und dem Kern auch die Joche und einen Dauermagneten trägt und der in Seitenbereichen direkt mit dem Sockel verbunden ist. Eine über den Spulenkörper gestülpte Kappe ist mit dem Sockel zur Bildung eines geschlossenen Gehäuses verbunden. Dieser bekannte Aufbau ist für herkömmliche Lötanschlußtechnik konzipiert; für stärkere mechanische oder thermische Belastungen ist die Verbindungsstruktur von Sockel und Spulenkörper jedoch nicht ausgelegt. Da jedoch für die Bestückung von Leiterplatten zunehmend neben der herkömmlichen Kontaktierung über Lötanschlußstifte auch die Oberflächenmontagetechnik (SMT) und die Anschlußtechnik mit Einpreßstiften gewünscht wird, sollen Relais von ihrer Konstruktion her möglichst auch den bei diesen Techniken auftretenden mechanischen bzw. thermischen Belastungen standhalten, ohne daß die genau eingestellten Kennwerte des Relais sich verschlechtern.

Aus der WO 94/13002 ist weiterhin ein ähnlich aufgebautes Relais bekannt, bei dem ein Spulenblock und eine Anschlußanordnung zusammen mit Isoliermaterial umspritzt sind, wodurch eine einstückige Grundkörpereinheit geschaffen wird. Auf diese Grundkörpereinheit wird ein Anker mit beweglichen Kontaktfedern aufgesetzt, und das so gebildete Relais wird mit einer übergestülpten Kappe geschlossen. Da aber in diesem fall die Grundkörpereinheit den unteren Tail das Gahäuses bezüglich der Anschlußebene bildet und der Anker im oberen Bereich sitzt, müssen die Kontaktanschlüsse seitlich neben der Spule nach unten geführt werden. Dadurch werden die Anschlüsse nicht nur sehr lang, sondern sie benötigen auch zusätzlichen Platz, der zusammen mit den notwendigen Isolierzwischenwänden die Breite des Relais vergrößert. Außerdem könnten die dortigen Lötanschlußfahnen nicht ohne Konstruktionsänderung durch andere Anschlüsse, beispielsweise Einpreßstiele, ersetzt werden.

Ziel der vorliegenden Erfindung ist es, einen Relaisaufbau der eingangs gennanten Art konstruktiv so zu gestalten, daß auf möglichst einfache Weise die Isolationsfestigkeit zwischen dem Magnetkreis und der Wicklung verbessert und zugleich die mechanische Stabilität des Relais bei möglichst kleinem Volumen erhöht wird; dabei sollen unterschiedliche Anschlußtechniken, insbesondere auch SMT-Anschlüsse und Einpreßstiele ohne Änderung der übrigen Konstruktion einsetzbar sein.

Erfindungsgemäß wird dieses ziel bei dem genannten Relaisaufbau dadurch erreicht, daß ein Grundkörper durch allseitige Umhüllung der Spule mit Isolierstoff gebildet ist, der zusammen mit dem Sockel ein quaderförmiges Gehäuse bildet, wobei die Spule zusammen mit dem Kern im oberen Bereich des Grundkörpers eingebettet und nach unten durch eine Trennwand isoliert ist und wobei der Grundkörper nach unten ringsum angeformte Seitenwände aufweist, die den Sockel schachtalförmig umschließen und mit diesem einen geschlossenen Schaltraum bilden. Durch den erfindungsgemäß durch Einbetten, vorzugsweise durch Umspritzen der Spule mit Isolierstoff erzeugten Grundkörper ergibt sich eine hohe Steifigkeit und Stabilität des Relaisaufbaus. Die bei der Fertigung eingestellten Justierungen werden auf diese Weise sicher beibehalten, auch wenn von außen mechanische oder thermische Belastungen auf das durch Grundkörper und Sockel gebildete Relaisgehäuse einwirken.

Besonders vorteilhaft wirkt sich dieser stabile Aufbau dann aus, wenn der Grundkörper beiderseits des Ankers einen Absatz aufweist, unter dem sich die jeweils in einer Reihe angeordneten Kontakt-Anschlußstifte befinden und der bei Bedarf als Abstützbereich für diese Anschlußstifte geeignet ist. Dabei kann es auch vorteilhaft sein, die beiden Joche zusätzlich in die Umspritzung einzubeziehen. Handelt es sich um ein polarisierten System, so kann ein zugehöriger Dauermagnet wahlweise nachträglich in eine entsprechende Ausnehmung eingesteckt oder bei der Herstellung des Grundkörpers mit eingebettet werden.

Weiterhin kann in einer einfachen Ausführungsform des Relais vorgesehen werden, daß Lötanschlußstifte aus einer im Sockel eingespritzten Leiterplatine nach unten abgebogen sind. Besonders wirksam ist der erfindungsgemäße stabile Aufbau jedoch dann, wenn Anschlußstifte verwendet werden, die sich vom Sockel senkrecht nach oben bis zu dem jeweiligen Abstützbereich des Grundkörpers erstrecken. Um bei der Fertigung eine Überbestimmung zu vermeiden, ist zweckmäßigerweise vorgesehen, daß die Anschlußstifte jeweils in Nuten des Grundkörpers in dem Abstützbereich angeordnet sind und dort mittels aushärtbarer Vergußmasse fixiert werden. So ist es möglich, daß nach der Montage des Ankers auf dem Sockel und der dabei vorgenommenen genauen Einstellung der Kontaktabstände der Grundkörper mit dem Magnetsystem auf den Sockel soweit aufgeschoben werden kann, bis der Anker exakt am Magnetsystem anliegt bzw. die vorgegebenen Luftspalte zu den Jochen erreicht hat. Durch Eingießen von Klebstoff bzw. Vergußmasse kann dann der Grundkörper mit dem Sockel abdichtend verbunden werden, wobei die Anschlußstifte in den erwähnten Nuten in einem vorausgehenden oder gleichzeitigen Arbeitsgang vergossen und fixiert werden. Es entsteht so ein dichter und stabiler Schaltraum, der gegenüber der Spule isoliert ist. Dieser Schaltraum besitzt auch im Vergleich zu ähnlich aufgebauten Relais ein sehr geringes Luftvolumen, da der Spulenraum nicht mit eingeschlossen ist. Dies ist besonders vorteilhaft bei starker Wärmeeinwirkung, wie etwa beim Löten des Relais, insbesondere beim Reflow-Löten von SMT-Anschlüssen.

Die Erfindung wird nachfolgend an Ausführungsbeispielen anhand der Zeichnung näher erläutert. Es zeigt
Figur 1 ein erfindungsgemäß gestaltetes Relais bei der Montage des Grundkörpers mit Magnetsystem (teilweise aufgeschnitten) auf dem mit dem Anker bestückten Sockel,
Figur 2 einen Längsschnitt durch einen Grundkörper,
Figur 3 einen perspektivisch dargestellten Grundkörper im Querschnitt,
Figur 4 einen Grundkörper im Längsschnitt entsprechend Figur 2, jedoch mit zusätzlich eingebettetem Dauermagneten und
Figur 5 einen Figur 2 entsprechenden Längsschnitt eines Grundkörpers mit Aussparungen für die Joche.

Das in den Figuren 1 bis 3 dargestellte polarisierte Relais besitzt im wesentlichen zwei Baugruppen, nämlich einen Grundkörper 1, der ein Magnetsystem enthält, und einen Sockel 2 mit einem Anker und einer Kontaktanordnung. Der Grundkörper 1 besitzt nach außen im wesentlichen Quaderform, die durch Umspritzen des Magnetsystems gebildet ist. Dieses Magnetsystem enthält eine Spule, bestehend aus einem Spulenkörper 3 und einer Wicklung 4. Außerdem ist in einer axialen Durchgangsöffnung des Spulenkörpers ein stabförmiger Kern 5 angeordnet. Die jeweils aus dem Spulenkörper 3 vorstehenden Enden des Kerns 5 sind mit zwei Jochen 6 und 7 gekoppelt, die im Bei; spiel der Figuren 1 bis 3 ebenfalls in das Material des Grundkörpers 1 eingebettet sind. Soweit in den Zeichnungen der Spulenkörper Ausnehmungen aufweist, die vom Material des Grundkörpers 1 ausgefüllt sind, so handelt es sich hierbei um fertigungsbedingte Unterbrechungen dieser Spulenkörper-Bauform; es könnte aber ebenso ein herkömmlicher Spulenkörper mit einem durchgehenden Isolierstoffrohr als Wicklungsträger verwendet werden. In jedem Fall umschließt aber das Kunststoffmaterial des Grundkörpers 1 die Spulenwicklung an allen Seiten, so daß eine gute Isolierung gegenüber den Metallteilen des Magnetkreises und - durch eine Trennwand 18 an der Unterseite der Spule - vor allem auch gegenüber den Kontaktelementen gewährleistet ist. Das Magnetsystem enthält ferner einen in Figur 1 gezeigten Dauermagneten 8, der dreipolig magnetisiert ist und so zwischen die beiden Joche 6 und 7 eingesteckt wird, daß seine beiden gleichnamigen Endpole (N) jeweils an eines der Joche 6 bzw. 7 gekoppelt sind. In diesem Beispiel kann der Dauermagnet mit Quetschrippen 9 des Grundkörpers befestigt werden. Es sind aber auch andere Befestigungsmöglichkeiten denkbar.

Der Grundkörper 1 besitzt weiterhin zur Unterseite hin angeformte, ringsum verlaufende Seitenwände 11, mit denen der Grundkörper 1 auf den Sockel 2 aufsteckbar ist. Dabei umgreifen die Seitenwände 11 den Sockel 2 schachtelförmig und bilden zwischen dem Magnetsystem und dem Sockel einen geschlossenen Schaltraum 10. Außerdem sind im Inneren des Grundkörpers 1 zwei Längsstege 12 parallel zur Spulenachse bzw. zu den Längsseiten des Grundkörpers vorgesehen. Diese bilden zusammen mit den parallelen Seitenwänden 11 jeweils eine Längsnut 13 mit einer Abstützfläche 14 an ihrer Oberseite, die-bei Bedarf - zur Abstützung und Stabilisierung der noch zu beschreibenden Kontaktanschlüsse dienen.

In dem Sockel 2 sind zwei Paare von Festkontaktanschlüssen 21 verankert, die über eine nicht sichtbare, in dem Sockel eingebettete Leiterplatine mit ebenfalls nicht sichtbaren Festkontakten verbunden sind. Außerdem sind zwei einander gegenüberstehende Mittelkontaktanschlüsse 22 verankert, die über Lagerbänder 23 mit Mittelkontaktfedern 24 verbunden sind.

Diese Mittelkontaktfedern 24 sind in bekannter Weise mit einem Anker 25 verbunden, der über die Lagerbänder 23 in ebenfalls bekannter Weise in der Lagerung gehalten wird.

Die Anschlüsse 21 und 22 besitzen jeweils über die Oberseite des Sockels vorstehende Stützabschnitte 21a bzw. 22a, die beim Aufsetzen des Grundkörpers 1 auf den Sockel 2 in der Nut 13 zwischen der jeweiligen Seitenwand 11 und dem jeweiligen Längssteg 12 zu liegen kommen. Sie können sich beispielsweise entweder unmittelbar an der Abstützfläche 14 im Inneren der Nut 13 abstützen. Zum Toleranzausgleich ist es jedoch vorteilhafter, diese Nuten 13 jeweils nach der Montage mit Vergußmasse zu füllen, die nach dem Aushärten die Anschlußelemente zuverlässig stabilisiert und abstützt. Im übrigen ist der Aufbau des Relais, abgesehen von der neuen Grundkörperform, bezüglich der Funktion weitgehend ähnlich wie bei dem Relais gemäß der eingangs genannten WO 94/22156, so daß hierauf nicht weiter einzugehen ist.

In den Figuren 4 und 5 sind in der gleichen Darstellungsweise wie in Figur 2 Abwandlungen des Grundkörpers zu sehen. So zeigt Figur 4 eine Ausführungsform, bei der der Dauermagnet 8 bereits bei der Herstellung des Grundkörpers 1 mit den Jochen 6 und 7 eingebettet ist. Die Figur 5 zeigt eine andere Ausführungsform, bei der die Einbettung des Grundkörpers 1 lediglich die Spule mit Spulenkörper 3 und Wicklung 4 sowie den Kern 5 umfaßt, während für die Joche spezielle Stecktaschen 16 und 17 ausgespart sind, in die sie nachträglich eingesteckt werden können. Auch der Dauermagnet 8 wird in diesem Fall, wie bereits anhand von Figur 2 gezeigt, nachträglich eingesteckt und durch Quetschrippen 9 fixiert.

Weitere Abwandlungen des Relais sind möglich. So können insbesondere die Anschlüsse 21 und 22 je nach Art der verwendeten Anschlußtechnik variiert werden. In der Darstellung von Figur 1 handelt es sich um Einpreßstiele, die mit hohem Einpreßdruck in Kontaktlöcher einer Leiterplatte eingepreßt werden und dadurch eine lötfreie Verbindung ergeben. In diesem Fall ist die Abstützung der Stützabschnitte 21a und 22a im Grundkörper besonders wichtig, da auf diese Weise über den Grundkörper die Einpreßkräfte auf die Anschlüsse übertragen werden können.

Der Relaisaufbau ist aber auch für andere Anschlußtechniken einsetzbar. So können anstelle der dargestellten Einpreßstiele auch normale Lötanschlußstifte oder seitlich abgebogene SMT-Anschlußfahnen vorgesehen werden. In diesen Fällen ist die Abstützung im Grundkörper nicht in dem gleichen Maße erforderlich. Sie kann zur Stabilisierung des Gesamtaufbaus trotzdem vorgesehen werden. Es ist in dem Fall dieser Anschlußtechniken aber auch möglich, die in Figur 1 gezeigten Stützabschnitte 21a bzw. 22a kürzer auszubilden bzw. wegfallen zu lassen. Die in dem Grundkörper mitverankerten Spulenanschlußstifte 15 werden immer entsprechend den Kontaktanschlußelementen ausgebildet.

Schließlich sei noch darauf hingewiesen, daß die Erfindung nicht auf polarisierte Relais gemäß dem Ausführungsbeispiel beschränkt ist. Es könnte durchaus ein anderes polarisiertes Magnetsystem oder ein bekanntes neutrales System in dem Grundkörper 1 untergebracht werden und die Kontaktanordnung betätigen.

## Patentansprüche

1. Elektromagnetisches Relais mit
- einem Sockel (2) aus Isolierstoff, der mit seiner Bodenseite eine Grundebene definiert und in dem Träger für Festkontakte sowie Kontakt-Anschlußstifte (21,22) verankert sind,
- eimem über dem Sockel schwenkbar angeordneten Anker (25),
- einer oberhalb des Ankers (25) angeordneten Spule (3, 4) mit zur Grundebene paralleler Achse
- einem in der Spule axial angeordneten Kern (5) mit an beiden Enden senkrecht zur Grundebene nach unten gerichteten Jochen (6, 7), die mit dem Anker (25) Arbeitsluftspalte bilden, und
- einer über eine Isolierstoff-Umhüllung mit dem Anker (25) fest verbundene Kontaktfederanerdnung (24), die entsprechend der Ankerbewegung mit den Festkontakten des Sockels (2) zusammenwirkt,
**dadurch gekennzeichnet**, daß ein Grundkörper (1) durch allseitige Umhüllung der Spule (3,4) mit Isolierstoff gebildet ist, der zusammen mit dem Sockel (2) ein quaderförmiges Gehäuse bildet, wobei die Spule zusammen mit dem Kern (5) in dem oberen Bereich des Grundkörpers (1) eingebettet und nach unten durch eine Trennwand isoliert ist und wobei der Grundkörper (1) nach unten ringsum angeformte seitenwände (11) aufweist, die den Sockel (2) schachtelförmig umschließen und mit diesem einen geschlossenen Schaltraum (10) bilden.

2. Relais nach Anspruch 1,
**dadurch gekennzeichnet**, daß dar Grundkörper (1) beiderseits des Ankers einen Absatz (14) aufweist, unter dem sich die jeweils in einer Reihe angeordneten Kontakt-Anschlußstifte (21,22) befinden und der bei Bedarf als Abstützbereich für diese Anschlußstifte geeignet ist.

3. Relais nach Anspruch 1 oder 2,
**dadurch gekennzeichnet**, daß zusätzlich die beiden Joche (6,7) in den Isolierstoff des Grundkörpers 81) eingebettet sind.

4. Relais nach Anspruch 3,
**dadurch gekennzeichnet**, daß zusätzlich ein stabförmiger, dreipolig magnetisierter Dauermagnet (8) zusammen mit der Spule (3,4) und den Jochen (6,7) in den Isolierstoff des Grundkörpers (1) eingebettet ist.

5. Relais nach einem der Ansprüche 1 bis 4,
**dadurch gekennzeichnet**, daß die Kontaktfederanordnung zwei in einer Ebene angeordnete Kontaktfedern (24) umfaßt, wobei jede Kontaktfeder jeweils einen seitlich im Lagerbereich des als Wippe ausgebildeten Ankers (25) herausgeführten flexiblen Anschlußabschnitt aufweist, der jeweils mit einem im Sockel (2) verankerten Anschlußstift (22) verbunden ist.

6. Relais nach einem der Ansprüche 1 bis 5,
**dadurch gekennzeichnet**, daß in dem Sockel (2) in einer Ebene eingebettete Leiterbahnen einer vorgestanzten Platine jeweils Träger für die Festkontakte, gegebenenfalls nach oben gebogene Anschlußabschnitte für die Kontaktfedern und senkrecht nach unten herausgeführte Anschlußstifte bilden.

7. Relais nach einem der Ansprüche 1 bis 5,
**dadurch gekennzeichnet**, daß in dem Sockel (2) in einer Ebene eingebettete Leiterbahnen jeweils Träger für die Festkontakte bilden und daß senkrecht zur Grundebene stehende Anschlußstifte (21,22) durch die Ebene der Leiterbahnen hindurchtretend mit diesen verbunden sind und sich mit ihren oberen Enden (21a,22a) an dem Absatz (14) des Grundkörpers (1) abstützen.

8. Relais nach Anspruch 7,
**dadurch gekennzeichnet**, daß die an der Unterseite des Sockels austretenden Enden der Anschlußstifte (21, 22) zu Einpreßstielen geformt sind.

9. Relais nach Anspruch 7,
**dadurch gekennzeichnet**, daß die an der Unterseite des Sockels austretenden Enden der Anschlußstifte zu SMT-Anschlußfahnen geformt sind.

10. Relais nach Anspruch 7,
**dadurch gekennzeichnet**, daß die oberseitigen Endabschnitte (21a,22a) der Anschlußstifte (21,22) im Bereich des Grundkörperansatzes (14) in eine nach unten offene Nut (13) hineinragen und in dieser durch ausgehärtete Vergußmasse fixiert sind.

## Claims

1. Electromagnetic relay having
- a base (2) composed of insulating material, whose 5 bottom face defines a base plane and in which supports are anchored for stationary contents as well as contact connecting pins (21, 22),
- an armature (25) which is arranged such that it can pivot above the base,
- a coil (3, 4) which is arranged above the armature (25) and whose axis is parallel to the base plane
- a core (5) which is arranged axially in the coil and has yokes (6, 7) at both ends, which point downwards at right angles to the base plane and form operating air gaps with the armature (25), and
- a contact spring arrangement (24) which is firmly connected to the armature (25) via an insulating material sheath and interacts with the stationary contacts of the base (2) in a manner corresponding to the armature movement,
characterized in that a base body (1) is formed by a sheath on all sides of the coil (3, 4) and has insulating material which, together with the base (2), forms a cuboid housing, in which case the coil is embedded together with the core (5) in the upper region of the base body (1) and is insulated underneath by a partition wall, and in which case the base body (1) has side walls (11) which are integrally formed all round underneath, enclose the base (2) like a box, and form a closed switching area (10) with this base (2).

2. Relay according to Claim 1,
characterized in that the base body (1) has a step (14) on both sides of the armature, under which step (14) the contact connecting pins (21, 22), which are in each case arranged in a row, are located, and which is suitable, if required, for use as a supporting region for these connecting pins.

3. Relay according to Claim 1 or 2,
characterized in that, in addition, the two yokes (6, 7) are embedded in the insulating material of the base body (1).

4. Relay according to Claim 3,
characterized in that, in addition, a permanent magnet (8) which is in the form of a bar and has three poles is embedded, together with the coil (3, 4) and the yokes (6, 7), in the insulating material of the base body (1).

5. Relay according to one of Claims 1 to 4,
characterized in that the contact spring arrangement comprises two contact springs (24) which are arranged in a plane, in which case each contact spring has in each case one flexible connecting section, which is passed out at the side in the bearing region of the armature (25) (which is designed as a rocker) and is in each case connected to a connecting pin (22) which is anchored in the base (2).

6. Relay according to one of Claims 1 to 5,
characterized in that conductor tracks, which are embedded in a plane in the base (2), on a prestamped board in each case form supports for the stationary contacts, possibly upwardly bent connecting sections for the contact springs, and connecting pins which are passed out vertically downwards.

7. Relay according to one of Claims 1 to 5,
characterized in that conductor tracks, which are embedded in a plane in the base (2), in each case form supports for the stationary contacts, and in that connecting pins (21, 22) which are at right angles to the base plane pass through the plane of the conductor tracks and are connected to said conductor tracks, while they are supported by their upper ends (21a, 22a) on the step (14) on the base body (1).

8. Relay according to Claim 7,
characterized in that those ends of the connecting pins (21, 22) which emerge on the underneath of the base are formed to provide push-in pillars.

9. Relay according to Claim 7,
characterized in that those ends of the connecting pins which emerge on the underneath of the base are formed to produce SMD connecting tabs.

10. Relay according to Claim 7,
characterized in that those end sections (21a, 22a) of the connecting pins (21, 22) at the top project, in the region of the base body attachment (14), into a groove (13) which is open underneath, and are fixed in this groove (13) by cured potting compound.

## Revendications

1. Relais électromagnétique comprenant
- un socle (2) en matière isolante qui définit un plan de base par son côté de fond et dans lequel sont ancrés des supports pour les contacts fixes, ainsi que pour des broches de connexion de contact (21, 22),
- une armature (25) agencée oscillante au-dessus du socle,
- une bobine (3, 4) disposée au-dessus de l'armature (25) et ayant son axe parallèle au plan de base,
- un noyau (5) disposé axialement dans la bobine et muni, aux deux extrémités, de culasses (6, 7) dirigées vers le bas perpendiculairement au plan de base et qui forment des entrefers de travail avec l'armature (25), et
- un ensemble de ressorts de contact (24) assemblé rigidement à l'armature (25) au moyen d'un enrobage de matière isolante et qui coopère avec les contacts fixes du socle (2) en fonction des mouvements de l'armature
caractérisé en ce qu'un corps de base (1) est formé en enrobant la bobine (3, 4) de tous côtés avec une matière isolante qui forme un boîtier parallélépipédique en combinaison avec le socle (2), la bobine, avec le noyau (5), étant noyée dans la région supérieure du corps de base (1), et étant isolée vers le bas par une cloison et le corps de base (1) présentant des parois latérales (11) formées sur tout le périmètre, dirigées vers le bas, qui entourent le socle (2) en forme de boîte, et forment avec ce dernier une chambre de travail fermée (10).

2. Relais selon la revendication 1, caractérisé en ce que le corps de base (1) présente, de chaque côté de l'armature, un talon (14) sous lequel se trouvent les broches de connexion de contact (21, 22) disposées à chaque fois en une rangée, et qui est approprié au besoin pour servir de région d'appui pour ces broches de connexion.

3. Relais selon la revendication 1 ou 2, caractérisé en ce qu'en supplément, les deux culasses (6, 7) sont enrobées dans la matière isolante du corps de base (1).

4. Relais selon la revendication 3, caractérisé en ce qu'en supplément, un aimant permanent (8) en forme de barreau, magnétisé avec trois pôles, est enrobé dans la matière isolante du corps de base (1) avec la bobine (3, 4) et les culasses (6, 7).

5. Relais selon une des revendications 1 à 4, caractérisé en ce que l'ensemble de ressorts de contact comprend deux ressorts de contact (24) disposés dans un même plan, chaque ressort de contact présentant à chaque fois un segment de connexion flexible qui émerge latéralement dans la région de l'articulation de l'armature (25) constituée par une bascule, chaque segment étant relié à chaque fois à une broche de connexion (22) ancrée dans le socle (2).

6. Relais selon une des revendications 1 à 5, caractérisé en ce que, dans le socle (2), des pistes conductrices enrobées dans un même plan qui appartiennent à une platine prédécoupée forment à chaque fois des supports pour les contacts fixes, des segments de connexion pour les ressorts de contact, qui sont le cas échéant repliés vers le haut, et des broches de connexion qui émergent verticalement vers le bas.

7. Relais selon une des revendications 1 à 5, caractérisé en ce que, dans le socle (2), des pistes conductrices noyées dans un même plan forment à chaque fois des supports pour les contacts fixes et en ce que les broches de connexion (21, 22) qui sont dressées perpendiculairement au plan de base, en traversant le plan des pistes conductrices, sont connectées à ces pistes et prennent appui par leurs extrémités supérieures (21a, 22a) contre le talon (14) du corps de base (1).

8. Relais selon la revendication 7, caractérisé en ce que les extrémités des broches de connexion (21, 22) qui émergent au niveau de la face inférieure du socle sont constituées par des tiges emmanchées à force.

9. Relais selon la revendication 7, caractérisé en ce que les extrémités des broches de connexion qui émergent au niveau de la face inférieure du socle sont mises à la forme de languettes de connexion SMT.

10. Relais selon la revendication 7, caractérisé en ce que les segments terminaux supérieurs (21a, 22a) des broches de connexion (21, 22) pénètrent, dans la région du talon (14) du corps de base, dans une rainure (13) s'ouvrant vers le bas, et sont fixés dans cette rainure par une masse de coulée durcie.
